# EUROPÄISCHE PATENTSCHRIFT

(11) **EP 3 437 895 B1**
(45) Veröffentlichungstag und Bekanntmachung des Hinweises auf die Patenterteilung: **29.09.2021**
(21) Anmeldenummer: 17184352.7
(22) Anmeldetag: 01.08.2017
(51) Int. Cl.: B43K 8/00, B43K 24/08, B43K 25/02, B43K 5/00, B43K 7/00

(54) **STIFT FÜR SCHREIB- UND MALZWECKE**
PEN FOR WRITING AND PAINTING
CRAYON POUR ÉCRITURE ET DESSIN

(43) Veröffentlichungstag der Anmeldung: 06.02.2019
(73) Patentinhaber: Faber-Castell AG, 90546 Stein (DE)
(72) Erfinder: Lehnhardt, Ralf, 95336 Mainleus (DE); Andrée, Gunter, 21037 Hamburg (DE); Haubner, Manuel, 95119 Naila (DE)
(74) Vertreter: Schlögl, Markus

(56) Entgegenhaltungen:
- DE-A1- 3 606 336
- DE-A1- 4 333 150
- FR-A- 1 293 034
- GB-A- 2 193 690
- US-A1- 2007 223 986

## Beschreibung

Die Erfindung betrifft einen Stift für Schreib- und/oder Malzwecke mit einem Schaft und einer innerhalb des Schaftes angeordneten und axial in Längsrichtung des Schaftes zwischen einer Aktivstellung und einer Ruhestellung verstellbaren Mine.

Stifte, bei denen die Mine mechanisch zwischen einer Aktivstellung und einer Ruhestellung verstellt wird, sind in vielfältigen Ausführungen bekannt und finden beispielsweise Verwendung als Kugelschreiber. Bei sogenannten Drehstiften bzw. Drehkugelschreibern wird ein hinterer Abschnitt des Schaftes gegenüber einem vorderen Abschnitt verdreht, um die Mine axial zu verstellen. Eine weitere Möglichkeit sind Druckstifte, z.B. Druckkugelschreiber, die an ihrem hinteren Ende einen Betätigungs- bzw. Druckknopf aufweisen, durch dessen Betätigung die Mine zwischen der Aktivstellung und der Ruhestellung bewegt wird. Der Vorschub der Mine wird dabei beispielsweise mit Hilfe eines Spindelantriebes bzw. eines Gewindes bewerkstelligt, sodass eine Drehbewegung des Schaftes oder eine Bewegung des Betätigungsknopfes in Längsrichtung des Schaftes auf die Mine übertragen und diese somit axial verstellt wird. Eine solche Konstruktion ist jedoch oftmals technisch aufwendig, da eine hohe Anzahl an zusätzlichen Komponenten benötigt wird.

Aus der US 2007/223986 A1 ist beispielsweise ein Stift bekannt, bei dem ein Betätigungselement seitlich an dem Schaft angeordnet ist, wobei das Betätigungselement in der Ruhestellung der Mine seitlich aus dem Schaft hervorsteht und in der Aktivstellung in den Schaft zurückgezogen ist.

Auch die DE 36 06 336 A1 offenbart ein Schreibgerät, das ein quer zur Längsmittelachse des Schreibgerätes bewegbares Betätigungselement aufweist, welches in eine bzw. aus einer Vertiefung des Schreibgerätes versenkbar bzw. herausstellbar ist.

DE 43 33 150 C2 offenbart eine seitliche Betätigungsvorrichtung für ein Minenschreibgerät, um dessen Mine durch seitliche einwirkende Kräfte von der Rückzugstellung in die Schreibstellung und vice versa mittels eines drehbar gelagerten Schub-Umsatzelementes zu bewegen. Die Betätigungsvorrichtung umfasst einen seitlichen Clip, der sich etwa parallel zur Minenachse erstreckt, einen Querbalken am oberen Ende des Clips, der gegenüber der Senkrechten zur Minenachse geneigt ist und in einem entsprechend geneigten Querkanal - oberhalb der Mine - verschiebbar ist und eine Aussparung im Querbalken, in die eine keilförmig zulaufende Rastspitze des drehbar gelagerten Schub-Umsetzelementes ragt, das mit seinem anderen Ende zum mittelbaren oder unmittelbaren Anliegen an der Mine ausgestaltet ist.

Es ist daher Aufgabe der Erfindung, einen Stift für Schreib- und/oder Malzwecke vorzuschlagen, bei dem die Mine in einfacher Weise und zuverlässig verstellbar ist.

Die Aufgabe wird gelöst durch einen Stift für Schreib- und/oder Malzwecke mit den Merkmalen gemäß Anspruch 1. Der Stift für Schreib- und/oder Malzwecke umfasst einen Schaft und eine Mine, welche innerhalb des Schaftes angeordnet und zwischen einer Aktivstellung und einer Ruhestellung axial in Längsrichtung des Schaftes verstellbar ist, wobei die Mine in der Ruhestellung vollständig innerhalb des Schaftes angeordnet ist und in der Aktivstellung mit einem Überstand aus einem vorderen Ende des Schaftes vorsteht. Der Stift umfasst ferner ein senkrecht zu der Längsrichtung des Schaftes zwischen einer Aktivstellung und einer Ruhestellung bewegbares Betätigungselement, welches mit der Mine über ein Verbindungselement derart wirkverbunden ist, dass die Mine bei einer Bewegung des Betätigungselementes senkrecht zu der Längsrichtung des Schaftes zwischen der Ruhestellung und der Aktivstellung axial in Längsrichtung des Schaftes verstellbar ist, wobei das Verbindungselement in einem mittleren Abschnitt drehbar an dem Schaft, ein erster Endabschnitt des Verbindungselementes an dem Betätigungselement und ein zweiter Endabschnitt des Verbindungselementes mittelbar oder unmittelbar an der Mine gelagert ist und wobei das Verbindungselement zumindest zwei Verbindungsglieder umfasst, welche jeweils gelenkig miteinander verbunden sind.

Mit anderen Worten: Das Betätigungselement ist - bezogen auf einen waagrecht gehaltenen Stift - vertikal auf- und abwärts, also bezogen auf eine Mittellängsachse des Stiftes in Radialrichtung bewegbar, die Mine horizontal vor und zurück. Die Bewegung des Betätigungselements und die Bewegung der Mine erfolgen somit in senkrecht zueinander verlaufenden Richtungen. Das Betätigungselement und die Mine sind also über das Verbindungselement bewegungsgekoppelt, sodass die Mine bei einer Betätigung des Betätigungselementes axial, also entlang oder parallel zu einer Mittellängsachse des Schaftes verschoben bzw. verstellt wird. Das Betätigungselement ist dabei in einem hinteren Abschnitt bzw. Ende des Schaftes angeordnet, sodass es mit einem hinteren Ende der Mine wirkverbunden ist und diese zur Bewegung in Aktivstellung zu einem vorderen Ende des Schaftes hin verschiebt.

Unter Aktivstellung ist hierbei diejenige Stellung der Mine bzw. des Betätigungselementes zu verstehen, wenn der Stift benutzt wird, also in Schreibstellung bzw. in einem Gebrauchszustand ist, d.h. die Mine ist ausgefahren. In der Ruhestellung der Mine bzw. des Betätigungselementes befindet sich der Stift im Nichtgebrauchszustand, d.h. die Mine ist eingefahren.

Die Idee der vorliegenden Erfindung, besteht somit darin, einen mechanischen Stift bereitzustellen, bei dem die Mine zuverlässig, wiederholbar und in einer für einen Benutzer einfachen Weise von ihrer Ruhestellung in die Aktivstellung bewegbar ist. Mit anderen Worten: Eine senkrecht zu der Längsrichtung erfolgte Bewegung des Betätigungselementes wird bei dessen Betätigung in eine in Längsrichtung erfolgende Bewegung der Mine umgesetzt. Durch das Verbindungselement ergibt sich der Vorteil, dass die Strecke des Betätigungselementes, welche dieses bei einer Bewegung von der Ruhestellung in die Aktivstellung zurücklegt, kürzer sein kann, als die zum Erreichen der Aktivstellung der Mine erforderliche Bewegungsstrecke der Mine in Längsrichtung. Zudem ist durch die Bewegung des Betätigungselementes senkrecht zu der Längsrichtung, im Vergleich zu bekannten Stiften bei denen das Betätigungselement ebenso wie die Mine in Längsrichtung bewegt wird, weniger Platz innerhalb des Schaftes erforderlich, sodass dieser insgesamt kompakter, also z.B. kürzer sein kann oder bei gleicher Größe eine längere Mine eingesetzt werden kann, um einen langlebigeren Stift zu bilden.

Das Verbindungselement ist in einem mittleren Abschnitt drehbar an dem Schaft, ein erster Endabschnitt des Verbindungselementes ist an dem Betätigungselement und ein zweiter Endabschnitt des Verbindungselementes ist mittelbar oder unmittelbar an der Mine gelagert. Das Verbindungselement ist somit um eine sowohl senkrecht zu der Längsrichtung des Schaftes als auch senkrecht zu der Bewegungsrichtung des Betätigungselementes verlaufende Dreh- bzw. Rotationsachse, mit anderen Worten um eine in Querrichtung verlaufende Drehachse ortsfest und drehbar an dem Schaft befestigt. Ein mittlerer Abschnitt des Verbindungselementes bildet also ein Drehpunkt bzw. Fixpunkt um welchen das Verbindungselement bzw. sowohl der erste als auch der zweite Endabschnitt des Verbindungselementes drehbar sind, wobei sich die Position dieses Fixpunktes gegenüber dem Schaft also relativ zum Schaft nicht verändert, also bezogen auf den Schaft keine Bewegung in Längsrichtung stattfindet. Der erste und der zweite Endabschnitt des Verbindungselementes sind ebenfalls ortsfest an dem Betätigungselement bzw. an der Mine befestigt, sodass sich die Relativposition des ersten Endabschnittes gegenüber dem Betätigungselement und die Relativposition des zweiten Endabschnittes gegenüber der Mine bei einer Bewegung von der Ruhestellung in die Aktivstellung und umgekehrt ebenfalls nicht verändert. Wird das Betätigungselement senkrecht zu der Längsrichtung des Schaftes bewegt, wird somit eine Kraft auf den ersten Endabschnitt des Verbindungselementes ausgeübt. Dadurch wird der erste Endabschnitt des Verbindungselementes ebenfalls senkrecht zu der Längsrichtung des Schaftes bewegt, also von dem Betätigungselement mitgeführt, sodass dies eine Drehung des Verbindungselementes um den Fixpunkt und somit auch eine Bewegung des zweiten Endabschnittes bewirkt und die Mine von der Ruhestellung in die Aktivstellung bewegt wird. Mit anderen Worten: Die Bewegung des Betätigungselementes senkrecht zu der Längsrichtung des Schaftes wird durch das Verbindungselement in eine Bewegung der Mine in Längsrichtung des Schaftes umgesetzt. Das Verbindungselement hat somit die Funktion eines Hebels.

Das Verbindungselement kann ein einzelnes Verbindungselement bzw. ein einteilig ausgebildetes Verbindungselement sein, welches also lediglich ein Verbindungsglied umfasst, welches in einem mittleren Abschnitt drehbar an dem Schaft, mit einem ersten Endabschnitt an dem Betätigungselement und mit einem zweiten Endabschnitt des Verbindungselementes mittelbar oder unmittelbar an der Mine gelagert ist. Um eine zuverlässige geradlinige Verstellung der Mine zu ermöglichen, umfasst das Verbindungselement gemäß der Erfindung zumindest zwei Verbindungsglieder, also insbesondere ein erstes Verbindungsglied und ein zweites Verbindungsglied, welche jeweils gelenkig miteinander verbunden sind. Jeweils benachbarte Verbindungsglieder sind in ihren einander zugewandten Endabschnitten also jeweils schwenkbar um eine Schwenkachse miteinander verbunden. Die Schwenkachsen, um welche jeweils zwei Verbindungsglieder, z.B. das erste und das zweite Verbindungsglied schwenkbar zueinander angeordnet sind, verlaufen ebenfalls senkrecht zu der Längsrichtung des Schaftes und auch senkrecht zu der Bewegungsrichtung des Betätigungselementes. Zudem sind die Schwenkachsen translatorisch in Längsrichtung und senkrecht zu der Längsrichtung verschiebbar, wobei die Bewegung entlang einer der Drehung um die Drehachse des an dem Schaft fixierten mittleren Abschnittes eines der Verbindungsglieder folgenden, gekrümmten Linie erfolgt. Ein erstes Verbindungsglied, welches mit dem Betätigungselement verbunden ist, ist dabei ortsfest drehbar um die Drehachse an dem Schaft fixiert. Der an dem Betätigungselement angeordnete erste Endabschnitt des Verbindungselementes wird also von dem ersten Verbindungsglied gebildet, der zweite Endabschnitt, welcher an der Mine fixiert ist, wird von dem zweiten oder je nach Ausgestaltungsform einem dritten oder weiteren Verbindungsglied gebildet. Mehrere Verbindungsglieder haben den Vorteil, dass bei gleichbleibender Bewegungsstrecke des Betätigungselementes senkrecht zu der Längsrichtung des Schaftes eine längere Bewegungsstrecke der Mine in Längsrichtung erreicht werden kann.

Denkbar wäre es beispielsweise ein drittes oder weitere Verbindungsglieder in Form einer Gliederkette zwischen dem Betätigungselement und der Mine anzuordnen, wobei jeweils benachbarte Verbindungsglieder gelenkig, also schwenkbar um eine Schwenkachse miteinander verbunden sind.

Vorzugsweise steht das Betätigungselement in der Ruhestellung zumindest teilweise aus einer ersten Seitenfläche des Schaftes und in der Aktivstellung zumindest teilweise aus einer zweiten, der ersten gegenüberliegenden Seitenfläche des Schaftes vor. In der Ruhestellung schließt das Betätigungselement insbesondere plan mit der zweiten Seitenfläche des Schaftes ab, in der Aktivstellung schließt das Betätigungselement insbesondere plan mit der ersten Seitenfläche des Schaftes ab. Dadurch wird ein störender Überstand des Betätigungselementes weitgehend vermieden. Zur axialen Verstellung der Mine kann der jeweils vorstehende Teil des Betätigungselementes erreicht werden, sodass das Betätigungselement durch Drücken des jeweils vorstehenden Abschnittes von der Aktivstellung in die Ruhestellung und umgekehrt bewegbar ist.

Bei einer weiteren bevorzugten Ausgestaltung weist das Betätigungselement einen sich in Längsrichtung des Schaftes erstreckenden ersten Längsabschnitt und einen sich senkrecht zu der Längsrichtung erstreckenden zweiten, zumindest teilweise innerhalb des Schaftes angeordneten Längsabschnitt auf, wobei zumindest der erste Längsabschnitt in der Ruhestellung aus der ersten Seitenfläche des Schaftes und der zweite Längsabschnitt in der Aktivstellung mit einem freien Ende zumindest teilweise aus der zweiten, der ersten gegenüberliegenden Seitenfläche des Schaftes vorsteht. Der erste Längsabschnitt bildet in diesem Falle beispielsweise einen Halteclip, um den Stift im Nichtgebrauchszustand beispielsweise in einem Stiftfach einer Aktentasche oder in einer Brusttasche aufbewahren zu können. Hierzu können an dem freien Ende des ersten Längsabschnittes Halte- bzw. Klemmmittel zum verliersicheren Einstecken des Stiftes angeformt sein. Dadurch dass der erste Längsabschnitt nur dann aus der Seitenfläche des Schaftes hervorsteht, wenn sich die Mine in der Ruhestellung befindet, ist ein Verschmutzen, beispielsweise der Brust- oder Aktentasche zuverlässig vermieden. Der zweite Längsabschnitt ist zumindest teilweise in einem hinteren Bereich des Schaftes gehalten oder geführt und wirkt mit einer Innenumfangsfläche des Schaftes, beispielsweise im Sinne einer Gleitpaarung zusammen.

Bei einer weiteren bevorzugten Ausgestaltung weist das freie Ende des zweiten Längsabschnittes eine geringere Breite auf, als ein sich daran anschließender mittlerer Abschnitt des zweiten Längsabschnittes, wobei das freie Ende in der Ruhestellung und/oder in der Aktivstellung zumindest teilweise innerhalb einer Ausnehmung des Schaftes angeordnet ist. Die Ausnehmung ist dabei in einem sich an die zweite Seitenfläche anschließendem Abschnitt des Schaftes gebildet. Der zweite Längsabschnitt bzw. dessen freies Ende verhindert somit insbesondere sowohl während der Bewegung des Betätigungselementes senkrecht zu der Längsrichtung des Schaftes als auch in der Ruhestellung und in der Aktivstellung eine Bewegung des Betätigungselementes in Längsrichtung des Schaftes, da dieser unter Ausbildung eines in Längsrichtung wirkenden Formschlusses in der Ausnehmung gehalten wird.

Ferner weist das Betätigungselement vorzugsweise zumindest eine Anschlagfläche auf, welche in der Aktivstellung und/oder Ruhestellung mit einer Innenumfangsfläche des Schaftes zusammenwirkt. Diese Anschlagfläche ist beispielsweise an dem freien Ende des Längsabschnittes angeordnet und wirkt mit einer die Ausnehmung des Schaftes begrenzenden Innenumfangsfläche zusammen, um die Bewegung des Betätigungselementes in Längsrichtung zu verhindern. Zudem kann der sich an das freie Ende anschließende mittlere Abschnitt des zweiten Längsabschnittes eine Anschlagfläche bilden, welche in der Aktivstellung an einer Innenumfangsfläche des Schaftes anliegt. Dadurch wird dem Benutzer beispielsweise das Erreichen der Aktivstellung der Mine als Endposition verdeutlicht und ein zu starkes Drücken des Betätigungselementes vermieden. Eine weitere Anschlagfläche wird beispielsweise von einer hinteren, also dem hinteren Ende des Schaftes zugewandten Stirnseite des Betätigungselementes gebildet, welche an einer Innenumfangsfläche des hinteren Endes des Schaftes anliegt und während der Bewegung des Betätigungselementes von der Ruhestellung in die Aktivstellung gegen diese gedrückt wird, um die aus der Bewegung des Betätigungselementes resultierende Kraft vollständig in eine Drehung des Verbindungselementes umzusetzen. Ferner wird dadurch die Mine in der Aktivstellung gehalten und eine selbstständige Bewegung der Mine zurück in die Ruhestellung verhindert.

Um das Verbindungselement bzw. dessen ersten Endabschnitt an dem Betätigungselement fixieren zu können, weist das Betätigungselement, insbesondere der zweite Längsabschnitt des Betätigungselementes bei einer vorteilhaften Ausgestaltung eine Ausnehmung auf, in welcher der erste Endabschnitt des Verbindungselementes mittelbar oder unmittelbar gelagert ist. Die Ausnehmung erstreckt sich sowohl senkrecht zu der Längsrichtung des Schaftes als auch senkrecht zu der Bewegungsrichtung des Betätigungselementes. Umfasst das Verbindungselement mehrere Verbindungsglieder, ist der erste Endabschnitt des ersten Verbindungsgliedes in der Ausnehmung gelagert. Das Verbindungselement ist dabei derart in der Ausnehmung fixiert, dass eine Bewegung in Längsrichtung des Schaftes verhindert ist, sodass ein Herausrutschen des Verbindungselementes nicht möglich ist. Die Ausnehmung kann beispielsweise in Form eines Loches ausgebildet sein, sodass das Verbindungselement mithilfe eines Stiftes oder Bolzens innerhalb der Ausnehmung fixiert werden kann.

Bei einer vorteilhaften Weiterbildung erstreckt sich die Ausnehmung von einer vorderen Stirnseite des Betätigungselementes, insbesondere von einer vorderen Stirnseite des zweiten Längsabschnittes des Betätigungselementes ausgehend in Längsrichtung des Schaftes zumindest teilweise in das Betätigungselement hinein, wobei der erste Endabschnitt des Verbindungselementes beweglich in der Ausnehmung gelagert ist. Unter vorderer Stirnseite ist dabei die der Mine und dem vorderen Ende des Schaftes zugewandte Stirnseite des Betätigungselementes zu verstehen, die Ausnehmung erstreckt sich somit senkrecht zu der Längsrichtung des Schaftes und senkrecht zu der Bewegungsrichtung des Betätigungselementes, also in Querrichtung und in Richtung eines hinteren Endes des Schaftes. Dadurch können das Verbindungselement und das Betätigungselement in einfacher Weise montiert werden, indem beispielsweise ein an dem Verbindungselement fixierter Stift oder Bolzen in der Ausnehmung beweglich gehalten wird. Bei einer Bewegung des Betätigungselementes wird der erste Endabschnitt des Verbindungselementes von diesem mitgeführt, bewegt sich somit ebenfalls senkrecht zu der Längsrichtung.

Der Stift weist insbesondere eine Verriegelungs- und/oder Rasteinrichtung auf mit der die Mine in der Aktivstellung und/oder in der Ruhestellung axial fixierbar ist, sodass diese während des Schreibvorgangs zuverlässig in der Aktivstellung und in der Ruhestellung zuverlässig innerhalb des Schaftes verharrt. Beispielsweise umfasst die Verriegelungs- und/oder Rasteinrichtung an dem Verbindungselement angeordnete Verriegelungs- und/oder Rastelemente, wie z.B. Rastnasen, welche in der Aktivstellung und/oder in der Ruhestellung, also in einer jeweiligen Endposition der Mine und des Betätigungselements, in eine Ausnehmung des Schaftes, z.B. eine entsprechend geformte Nut eingreifen. Eine weitere Möglichkeit besteht darin, dass das Verbindungselement bei einer Betätigung des Betätigungselementes soweit gedreht wird, dass eine durch ein Rückstellelement, welches die Mine in der Aktivstellung in Axial- bzw. Längsrichtung vorspannt, auf die Mine ausgeübte Kraft ein Zurückdrehen des Verbindungselementes verhindert. Eine solche Verriegelungs- und/oder Rasteinrichtung bietet sich insbesondere an, sofern das Verbindungselement lediglich ein Verbindungsglied umfasst.

Bei einer bevorzugten Ausführungsform ist die Verriegelungs- und/oder Rasteinrichtung durch ein ein erstes und ein zweites Verbindungsglied verbindendes Gelenk gebildet, welches das erste und das zweite Verbindungsglied schwenkbar um eine Schwenkachse verbindet. Das Gelenk ist dabei zur Verriegelung über einen Totpunkt hinausbewegbar, wenn das Betätigungselement von der Ruhestellung in die Aktivstellung bewegt wird. Mit anderen Worten: Ein die beiden Verbindungsglieder verbindendes Gelenk wird über eine von der Drehachse und der Lagerposition des Verbindungselementes bzw. eines zweiten Verbindungselementes an der Mine gebildete Ebene hinausbewegt. Dadurch entsteht ein selbsthemmendes System, welches eine selbstständige Bewegung der Mine von der Aktivstellung in die Ruhestellung verhindert.

Um die Bewegung der Mine nach der Benutzung des Stiftes von der Aktivstellung in die Ruhestellung zu unterstützen, kann der Stift, wie bereits erwähnt, ein Rückstellelement, insbesondere eine Feder umfassen, welches die Mine in der Aktivstellung in Axial- bzw. Längsrichtung vorspannt. Sobald das Betätigungselement von der Aktivstellung in die Ruhestellung bewegt wird und die Verriegelungs- oder Rastposition gelöst ist, wird die Mine quasi automatisch von der Aktivstellung in die Ruhestellung zurückbewegt. Die Feder ist hierfür in einem vorderen Bereich des Schaftes angeordnet und drückt die Mine in axial in Längsrichtung zu einem hinteren Bereich des Schaftes. Das Rückstellelement stellt zudem sicher, dass das Verbindungselement sicher an dem Betätigungselement, insbesondere in der Ausnehmung gehalten wird.

Bei einer weiteren bevorzugten Ausführungsform umfasst der Stift ein innerhalb des Schaftes zwischen der Mine und dem Verbindungselement angeordnetes und axial in Längsrichtung verstellbares Führungselement zur Führung der Mine. Das Führungselement weist eine Aufnahme zur Aufnahme eines hinteren Endes der Mine auf. Das Verbindungselement oder ein Verbindungsglied bzw. ein zweiter, vorderer Endabschnitt des Verbindungselementes oder des Verbindungsgliedes ist dabei an dem Führungselement gelagert und ist somit mittelbar mit der Mine wirkverbunden. Durch das Rückstellelement wird auch das Führungselement stets gegen das Verbindungselement gedrückt, sodass ein zuverlässiger Halt des Verbindungselements in dem Führungselement gewährleistet ist. Eine solche Minenführung hat den Vorteil, dass ein Verkippen oder Wandern der Mine während der axialen Verstellung verhindert wird. In einer konstruktiv einfachen Variante weist das Führungselement einen hülsenförmigen Aufnahmeabschnitt zur Aufnahme der Mine und einen sich daran anschließenden Führungsabschnitt auf, der mit einer Innenumfangsfläche des Schaftes zusammenwirkt und während der axialen Verstellung an dieser entlang gleitet und an welchem das Verbindungselement oder das Verbindungsglied gelagert bzw. befestigt ist. Die Außenumfangsfläche des Führungselementes ist dabei entsprechend der Innenumfangfläche des Schaftes geformt, weist also beispielsweise einen viereckigen oder dreieckigen Querschnitt auf.

Bei einer vorteilhaften Ausführungsform umfasst der Stift zumindest ein Führungsmittel zur Führung des Verbindungselementes oder eines Verbindungsgliedes, insbesondere eines vorderen, ersten Endabschnittes des Verbindungselementes oder eines Verbindungsgliedes, und/oder zur Führung des Betätigungselementes in dem Schaft während einer Bewegung des Betätigungselementes und der Mine. Dadurch wird eine Querbewegung oder ein Verkanten des Verbindungselementes und/oder des Betätigungselementes während der Betätigung zuverlässig vermieden.

Beispielsweise umfasst der Stift zumindest ein erstes Führungsmittel zur Führung des Verbindungselementes in dem Schaft während einer Bewegung des Betätigungselementes, welches eine in dem Schaft gebildete Ausnehmung umfasst, in welcher das Verbindungselement mittelbar oder unmittelbar geführt ist. Mit anderen Worten ist das Verbindungselement zumindest teilweise innerhalb einer an der Innenumfangsfläche des Schaftes ausgebildeten Ausnehmung geführt oder verschiebbar gelagert. Beispielsweise ist das Verbindungselement mittels eines Stiftes in einer als Langloch ausgebildeten Ausnehmung in Axialrichtung verschiebbar geführt, sodass ein Verkippen des Verbindungselementes und ein Wandern der Mine vermieden werden. Alternativ hierzu kann das Verbindungselement lediglich innerhalb des Führungselementes gelagert sein, welches sich wiederum mit einer Außenumfangsfläche an einer Innenseite des Schaftes abstützt bzw. an dem Betätigungselement, genauer an dessen erstem Längsabschnitt ab.

Zur Führung des Betätigungselementes in dem Schaft während einer Bewegung weist der Stift bei einer weiteren bevorzugten Ausgestaltung zumindest ein zweites Führungsmittel zur Führung des Betätigungselementes in dem Schaft während einer Bewegung des Betätigungselementes, welches zumindest einen aus einer Innenumfangsfläche des Schaftes vorstehenden und sich senkrecht zu der Längsrichtung des Schaftes erstreckenden Vorsprung umfasst, der mit zumindest einer an einer Seitenfläche des Betätigungselementes, insbesondere an einer Seitenfläche des zweiten Längsabschnittes gebildeten sich senkrecht zu der Längsrichtung erstreckenden Aufnahme im Sinne einer Gleitpaarung zusammenwirkt. Bei einer Betätigung des Betätigungselementes senkrecht zur Längsrichtung wird dieses somit innerhalb des Schaftes geführt. Eine von senkrecht zur Längsrichtung abweichende Bewegungsrichtung des Betätigungselementes ist nicht möglich, sodass ein Verkanten oder Verkippen zuverlässig verhindert ist.

Die Aufnahme wird vorzugsweise von einem aus einer Seitenfläche des Betätigungselementes, insbesondere des zweiten Längsabschnittes vorstehenden, sich senkrecht zu der Längsrichtung von dem ersten Längsabschnitt ausgehend und zumindest teilweise entlang der Seitenfläche erstreckenden Vorsprung und einem mit einem Überstand über die Seitenfläche hinausragenden Endabschnitt des Betätigungselementes, über insbesondere des zweiten Längsabschnittes gebildet. Der hintere Endabschnitt des Betätigungselementes liegt zumindest teilweise plan an einer hinteren Innenumfangsfläche des Schaftes an und verhindert somit eine Bewegung des Betätigungselementes in Richtung des hinteren Endes des Schaftes.

Die Erfindung wird unter Bezugnahme auf die in den beigefügten Zeichnungen dargestellten Ausführungsbeispiele näher erläutert. Es zeigen:
- Fig. 1: eine Explosionsdarstellung eines Stiftes,
- Fig. 2: eine Seitenansicht eines Stiftes in Ruhestellung,
- Fig. 3: eine perspektivische Darstellung des Stiftes gemäß Fig. 2,
- Fig. 4: einen Längsschnitt entsprechend der Linie IV-IV gemäß Fig. 2,
- Fig. 5: einen Längsschnitt entsprechend der Linie V-V gemäß Fig. 3 in einer perspektivischen Darstellung,
- Fig. 6: einen Teilausschnitt des Stiftes gemäß Fig. 4,
- Fig. 7: eine Vorderansicht des Stiftes gemäß Fig. 2,
- Fig. 8: eine Seitenansicht eines Stiftes in Aktivstellung,
- Fig. 9: eine perspektivische Darstellung des Stiftes gemäß Fig. 8,
- Fig. 10: einen Längsschnitt entsprechend der Linie X-X gemäß Fig. 8,
- Fig. 11: einen Längsschnitt entsprechend der Linie XI-XI gemäß Fig. 8 in einer perspektivischen Darstellung,
- Fig. 12: einen Teilausschnitt des Stiftes gemäß Fig. 10,
- Fig. 13: eine Vorderansicht des Stiftes gemäß Fig. 8,
- Fig. 14: eine Draufsicht eines Stiftes gemäß Fig. 8,
- Fig. 15: eine Explosionsdarstellung eines Stiftes gemäß einer weiteren Ausführungsform,
- Fig. 16: einen Teilausschnitt eines Stiftes gemäß einer weiteren Ausführungsform in Ruhestellung,
- Fig. 17: einen Teilausschnitt eines Stiftes gemäß einer weiteren Ausführungsform in Aktivstellung.

Fig. 1 zeigt eine Explosionsdarstellung eines Stiftes 2 für Schreib- und/oder Malzwecke mit einem Schaft 4 und mit einer Mine 6. Der Schaft 4 umfasst ein erstes längliches Schaftteil 4a, ein zweites längliches Schaftteil 4b und ein drittes konusförmiges Schaftteil 4c. Das erste Schaftteil 4a und das zweite Schaftteil 4b weisen jeweils zumindest im Wesentlichen ein U-förmiges Querschnittsprofil auf, wobei die offenen Seiten der Schaftteile 4a, 4b einander im Montagezustand zugewandt sind. Im Montagezustand ist das zweite Schaftteil 4b innerhalb des ersten Schaftteils 4a angeordnet und in diesem beispielsweise klemmend gehalten oder zusätzlich verklebt oder mittels einer Nut-Feder-Verbindung fixiert. An einem vorderen Endabschnitt des zweiten Schaftteils 4b sind Halteelemente 8a angeformt, die im Montagezustand in komplementär ausgebildete Haltelemente 8b eines hinteren Endabschnittes des dritten Schaftteils 4c formschlüssig eingreifen. Der erste, äußere Schaftteil 4a kann beispielsweise aus Holz gefertigt sein, um dem Benutzer einen guten haptischen und optischen Eindruck zu vermitteln. Prinzipiell kann der Schaft 4 auch einstückig ausgebildet sein, ein mehrteiliger Schaft 4 hat jedoch den Vorteil, dass zum einen die Montage des Stiftes 4 erleichtert wird und zum anderen, die zur Betätigung der Mine 6 notwendigen mechanischen Komponenten nach außen größtenteils nicht sichtbar sind.

Die Mine 6, im vorliegenden Fall beispielhaft eine Kugelschreibermine, mit einem Reservoir 6a zur Aufbewahrung der Tintenpaste und einer eine Schreibkugel 6b tragende Schreibspitze 6c ist innerhalb des Schaftes 4, genauer gesagt innerhalb dessen Innenteils, nämlich des zweiten Schaftteils 4b angeordnet und zwischen einer Aktivstellung und einer Ruhestellung axial in Längsrichtung L des Schaftes 4 verstellbar. In der Ruhestellung (Fig. 2 bis 8) ist die Mine 6 vollständig innerhalb des Schaftes angeordnet. In der Aktivstellung (Fig. 9 bis 14) steht die Mine 6 mit ihrem vorderen Ende, also einem Teil der Schreibspitze 6c und der Schreibkugel 6b mit einem Überstand aus einem vorderen Ende des Schaftes 4 bzw. des Schaftteils 4c hervor.

An einem hinteren Ende weist der Stift 2 ein in einer senkrecht zu der Längsrichtung L verlaufenden Bewegungsrichtung B zwischen einer Ruhestellung und einer Aktivstellung bewegbares Betätigungselement 10 auf, welches zur axialen Verstellung der Mine 6 mit dieser über ein Verbindungselement 12 wirkverbunden ist, sodass die Mine bei einer Bewegung des Betätigungselementes senkrecht zu der Längsrichtung des Schaftes zwischen der Ruhestellung und der Aktivstellung axial in Längsrichtung des Schaftes verstellbar ist. Das Betätigungselement 10 weist einen ersten Längsabschnitt 10a, welcher sich in Längsrichtung L des Schaftes 4 erstreckt und einen sich daran anschließenden Grundkörper bzw. zweiten Längsabschnitt 10b, welcher sich ausgehend von dem ersten Längsabschnitt 10a senkrecht zu der Längsrichtung L erstreckt, auf.

Innerhalb des Schaftes 4 zwischen der Mine 6 und dem Verbindungselement 12 ist ein Führungselement 14 zur Führung der Mine 6 angeordnet, welches axial in Längsrichtung L verstellbar ist, sodass das Verbindungselement 12 mittelbar über das Führungselement 14 mit der Mine 8 verbunden ist. Das Verbindungselement 12 kann dabei im Montagezustand an dem Führungselement 14 befestigt sein. Das Führungselement 14 weist eine Aufnahme 14a zur Aufnahme eines hinteren Endes der Mine 6 auf. Ein Teil einer Außenumfangsfläche 14b des Führungselementes 14 ist komplementär zu einer Innenumfangsfläche des Schaftes 4 bzw. des Schaftteils 4b ausgebildet, um ein problemloses Gleiten zu ermöglichen.

An einem vorderen Ende weist der Stift 2 ein Rückstellelement, vorliegend eine Feder 16 auf, welche die Schreibspitze 6c im montierten Zustand umgibt und die Mine 6 in der Aktivstellung in einer Längsrichtung L des Schaftes 4 vorspannt. Im Montagezustand stützt sich die Feder 16 mit einem ersten Ende 16a an einer vorderen Stirnseite 18 der Mine 6 bzw. des Reservoirs 6a und mit einem zweiten Ende 16b an einer Innenumfangsfläche des konusförmigen Schaftteils 4c, insbesondere an einer an der Innenumfangsfläche ausgebildeten Anschlagfläche, ab. In der Aktivstellung ist die Feder 16 vorgespannt, also zusammengedrückt, in der Ruhestellung ist die Feder 16 entspannt. Durch die Feder 16 wird das Führungselement 14 stets in Richtung des hinteren Endes des Stiftes 2 und somit gegen das Verbindungselement 12 gedrückt, sodass eine Befestigung des Verbindungselementes 12 in oder an dem Führungselement 14 nicht zwingend erforderlich ist.

Gemäß dem Ausführungsbeispiel umfasst das Verbindungselement 12 ein erstes Verbindungsglied 12a und ein zweites Verbindungselement 12b, die schwenkbar um eine Schwenkachse S miteinander verbunden sind. Das erste Verbindungsglied 12a umfasst zwei parallel zueinander angeordnete plattenförmige Elemente, die an zwei gegenüberliegenden Endabschnitten über jeweils einen Steg 20 verbunden sind. Das das erste Verbindungsglied 12a mit dem zweiten Verbindungsglied 12b verbindende Gelenk 22 ist im Ausführungsbeispiel durch einen dieser Stege 20 und eine Ausnehmung 24 in dem zweiten Verbindungsglied 12b gebildet.

Das Verbindungselement 12, gemäß dem Ausführungsbeispiel das erste Verbindungsglied 12a ist in einem mittleren Abschnitt 26a drehbar um eine Drehachse D an dem Schaft 4, genauer gesagt an dem Innenteil des Schaftes 4, nämlich dem Schaftteil 4b gelagert. Hierzu weisen die plattenförmigen Elemente des ersten Verbindungsgliedes 12a jeweils eine Durchgangsbohrung 34 auf, durch welche ein Verbindungselement 30, vorliegend ein zylinderförmiger Stift hindurchgesteckt ist, welcher wiederum in einer Ausnehmung 32 des Schaftes 4 bzw. des zweiten Schaftteils 4b gelagert ist. Ein erster Endabschnitt 26b des Verbindungselementes 12 bzw. des ersten Verbindungsgliedes 12a ist an dem Betätigungselement 10, nämlich an dessen zweiten Längsabschnitt 10b, ein zweiter Endabschnitt 28a des Verbindungselementes 12 bzw. des zweiten Verbindungsgliedes 12b ist an dem Führungselement 14 befestigt, also mittelbar an der Mine 6 gelagert. Die einander zugewandten Endabschnitte 26c, 28b des ersten Verbindungsgliedes 12a und des zweiten Verbindungsgliedes 12b sind über das Gelenk 22 schwenkbar verbunden.

Zur Führung des Verbindungselementes 12 in dem Schaft 4 bzw. dem zweiten Schaftteil 4b während einer Bewegung des Betätigungselementes 10 und der Mine 6 weist der Stift 2 Führungsmittel 36 auf. Das Führungsmittel 36 umfasst gemäß dem vorliegenden Ausführungsbeispiel eine in dem Schaft 4 bzw. dem zweiten Schaftteil 4b gebildete Ausnehmung 38, in welcher das Verbindungselement 12 mittelbar geführt ist. Ferner umfasst das Führungsmittel 36 ein Verbindungselement 40, beispielhaft ebenfalls ein zylinderförmiger Stift, welcher durch eine im zweiten Verbindungsglied 12b eingebrachte Durchgangsbohrung 42 sowie eine im Führungselement 14 eingebrachte Durchgangsbohrung 44 hindurchgesteckt ist. Das Verbindungselement 40 ist in der Ausnehmung 38, welche vorliegend als Langloch ausgebildet ist gelagert, um das Verbindungselement 12 bzw. das zweite Verbindungsglied 12b während einer Bewegung der Mine 6 von der Ruhestellung in die Aktivstellung und umgekehrt zu führen.

Zur Führung des Betätigungselementes 10 in dem Schaft 4 bzw. dem zweiten Schaftteil 4b während einer Bewegung des Betätigungselementes 10 und der Mine 6 weist der Stift 2 Führungsmittel 46 auf. Das Führungsmittel 46 umfasst einen aus einer Innenumfangsfläche 48 des Schaftes 4 bzw. des zweiten Schaftteils 4b vorstehenden und sich senkrecht zu der Längsrichtung L des Schaftes 4 erstreckenden Vorsprung 50. Ferner umfasst das Führungsmittel 46 an einer Seitenfläche 52 des Betätigungselementes 10 bzw. dessen zweiten Längsabschnittes 10b gebildete, sich senkrecht zu der Längsrichtung L und im Montagezustand parallel zu dem Vorsprung 50 erstreckenden Aufnahme 54 auf. Bei einer Bewegung des Betätigungselementes in Bewegungsrichtung B wirken die Aufnahme 54 und der Vorsprung 50 im Sinne einer Gleitpaarung zusammen.

Die Aufnahme 54 wird dabei von einem aus der Seitenfläche 52 des Betätigungselementes 10 bzw. dessen zweiten Längsabschnittes 10b vorstehenden, sich senkrecht zu der Längsrichtung L von dem ersten Längsabschnitt 10a ausgehend Vorsprung 56, der sich bis zu einem freien Ende 49 des zweiten Längsabschnittes 10b erstreckt und einem mit einem Überstand über die Seitenfläche 52 in Richtung eines hinteren Endes des Schaftes hinausragenden Endabschnitt 58 des Betätigungselementes 10 bzw. dessen zweiten Längsabschnittes 10b gebildet.

In den Fig. 2 bis 8 ist der Stift 2 in verschiedenen Ansichten gezeigt, während sich dieser im Nichtgebrauchszustand befindet, sowohl die Mine 6 als auch das Betätigungselement 10 somit in Ruhestellung sind. Die Mine 6 ist in der Ruhestellung vollständig innerhalb des Schaftes 4 angeordnet. Das Betätigungselement 10 steht in der Ruhestellung teilweise, nämlich mit seinem ersten Längsabschnitt 10a und einem Teil des zweiten Längsabschnittes 10b mit einem Überstand A₁ aus einer ersten Seitenfläche 60a des Schaftes 4 bzw. aus einer Oberseite des Schaftes 4 vor. Das Verbindungselement 40 ist gemäß Fig. 2, in welcher zur besseren Darstellung der Führungsmittel 36 der Stift 2 ohne das äußere, erste Schaftteil 4a gezeigt ist, in der Ruhestellung an einem hinteren Ende der Ausnehmung 38 angeordnet. Fig. 3 zeigt einen Stift 2 mit äußerem ersten Schaftteil 4a, welches die Führungsmittel 36 verdeckt und beispielsweise aus Holz oder Kunststoff besteht.

Die Fig. 4 und 5 zeigen jeweils einen Längsschnitt entsprechend der Linie IV-IV gemäß Fig. 2 bzw. der Linie V-V gemäß Fig. 3, Fig. 6 zeigt eine Detailansicht eines hinteren Abschnittes des Stiftes 2. Sowohl das Betätigungselement 10 als auch die Mine 6 und das Verbindungselement 12 befinden sich in der Ruhestellung. Das erste Verbindungsglied 12a des Verbindungselementes 12 ist in der Ruhestellung nahezu parallel zu dem Betätigungselement 10 angeordnet. Ein erster Endabschnitt 26b des ersten Verbindungsgliedes 12a ist in einer Ausnehmung 62 des Betätigungselementes 10 bzw. des zweiten Längsabschnittes 10b des Betätigungselementes 10 gelagert. Die Ausnehmung 62 erstreckt ausgehend von einer vorderen Stirnseite 64 des Betätigungselementes 10 bzw. des zweiten Längsabschnittes 10b des Betätigungselementes 10 in Längsrichtung des Schaftes teilweise in das Betätigungselement 10 hinein. Das Verbindungselement 12 bzw. das erste Verbindungsglied 12a ist durch den in der Ausnehmung 62 angeordneten zylindrischen Steg 20 in der Ausnehmung 62 beweglich gelagert. Wird das Betätigungselement 10 senkrecht zu der Längsrichtung L des Schaftes in Bewegungsrichtung B bewegt, wird der erste Endabschnitt 26b des Verbindungselementes 12 bzw. des ersten Verbindungsgliedes 12a von dem Betätigungselement 10 mitgeführt und somit ebenfalls senkrecht zu der Längsrichtung L des Schaftes bewegt. Dies bewirkt eine Drehung des Verbindungselementes 12 bzw. des ersten Verbindungsgliedes 12a um die Drehachse D bzw. um den Fixpunkt F an welchem das Verbindungselement ortsfest, aber drehbar an dem Schaft 4 gelagert ist. Der zweite Endabschnitt des ersten Verbindungsgliedes 12a wird dadurch sowohl in Längsrichtung L des Schaftes 4 als auch nach oben, also senkrecht zu der Längsrichtung L des Schaftes 4 bewegt und schiebt dadurch das mit diesem über das Gelenk 22 verbundene zweite Verbindungsglied 12b und somit die Mine 6 in Längsrichtung L des Schaftes in die Aktivstellung.

Das freie Ende 49 des zweiten Längsabschnittes 10b des Betätigungselementes 10 weist eine geringere Breite B₁ auf, als eine Breite B₂ eines sich daran anschließenden mittleren Abschnittes 66 des zweiten Längsabschnittes 10b. Das freie Ende 49 ist auch in der Ruhestellung teilweise in einer Ausnehmung 68 des Schaftes 4 angeordnet, um ein Verkanten oder ein Blockieren des Betätigungselementes 10 zu Beginn der Bewegung zu vermeiden.

In der Aktivstellung ist die Mine durch eine Verriegelungseinrichtung fixierbar, welche hier durch das das erste und das zweite Verbindungsglied 12a, 12b des Verbindungselementes 12 verbindende Gelenk 22 realisiert ist. Durch Drehung des ersten Verbindungsgliedes 12a um den Drehpunkt wird das Gelenk 22 über den Totpunkt hinausbewegt und verhindert dadurch eine unkontrollierte Rückbewegung der Mine 6 von der Aktivstellung in die Ruhestellung während des Schreibvorgangs.

In den Fig. 8 bis 13 ist der Stift 2 in verschiedenen Ansichten gezeigt, während sich dieser im Gebrauchszustand bzw. in Schreibstellung befindet, sowohl die Mine 6 als auch das Betätigungselement 10 sind somit in Aktivstellung sind. In der Aktivstellung steht der zweite Längsabschnitt 10b des Betätigungselementes 10 teilweise und zwar mit einem freien Ende 49 aus einer zweiten Seitenfläche 60b des Schaftes 4, welche der ersten Seitenfläche 60a des Schaftes gegenüberliegt mit einem Überstand A₂ hervor. Die Mine 6 steht mit einem Überstand C aus dem vorderen Ende des Schaftes 4 hervor.

Das freie Ende 49 des zweiten Längsabschnittes 10b des Betätigungselementes 10 weist eine geringere Breite B₁ auf, als ein sich daran anschließender mittlerer Abschnitt 66 des zweiten Längsabschnittes 10b. Das freie Ende 49 ist vollständig in einer Ausnehmung 68 des Schaftes 4 angeordnet und steht zudem über die zweite Seitenfläche 60b vor. Um die Mine 6 von der Aktivstellung wieder zurück in die Ruhestellung zu bewegen, lässt sich die Verriegelungseinrichtung durch Druck auf das freie Ende 49 des Betätigungselementes lösen und die Mine 6 wird durch Drehung des Verbindungselementes 12 bzw. des Verbindungsgliedes 12a mithilfe der Feder 16, welche in der Aktivstellung vorgespannt ist, in die Ruhestellung zurückbewegt.

Wie insbesondere in der Detailansicht in Fig. 12 erkennbar ist, weist das Betätigungselement 10 eine Anschlagfläche 70 auf, die in der Aktivstellung an der Innenumfangsfläche 48 des Schaftes 4 anliegt und eine weitergehende Bewegung des Betätigungselementes 10 verhindert sowie dem Benutzer das Erreichen der Endposition signalisiert. Die Anschlagfläche 70 wird von einer unteren Seitenfläche 72 des mittleren Abschnittes 66 des zweiten Längsabschnittes 10b des Betätigungselementes 10 gebildet.

Fig. 15 zeigt eine Explosionsdarstellung einer weiteren Ausführungsform des Stiftes 2 für Schreib- und/oder Malzwecke, der im Wesentlichen die Merkmale gemäß vorstehend beschriebenem Stift 2 aufweist, sodass vorwiegend hierauf Bezug genommen wird. Entsprechende Merkmale sind mit identischen Bezugszeichen gekennzeichnet. Der Stift 2 umfasst einen Schaft 4 mit einem ersten länglichen Schaftteil 4a, einem zweiten längliches Schaftteil 4b, ein drittes konusförmiges Schaftteil 4c und ein viertes Schaftteil 4d, welches vorliegend insbesondere zur Verbindung des zweiten Schaftteils 4b mit dem dritten Schaftteil 4c dient. Die Mine 6, wiederum beispielhaft eine Kugelschreibermine, mit einem Reservoir 6a zur Aufbewahrung der Tintenpaste und einer eine Schreibkugel 6b tragende Schreibspitze 6c ist innerhalb des Schaftes 4, genauer gesagt innerhalb dessen Innenteils, nämlich des zweiten Schaftteils 4b angeordnet und zwischen einer Aktivstellung und einer Ruhestellung axial in Längsrichtung L des Schaftes 4 verstellbar. In der Ruhestellung ist die Mine 6 vollständig innerhalb des Schaftes angeordnet, in der Aktivstellung steht die Mine 6 mit ihrem vorderen Ende mit einem Überstand aus einem vorderen Ende des Schaftes 4 bzw. des Schaftteils 4c hervor. Ein Rückstellelement bzw. eine Feder 16 spannt die Mine 6 wiederum in der Aktivstellung in einer Längsrichtung L des Schaftes 4 vor.

An einem hinteren Ende weist der Stift 2 wiederum ein in einer senkrecht zu der Längsrichtung L verlaufenden Bewegungsrichtung B zwischen einer Ruhestellung und einer Aktivstellung bewegbares Betätigungselement 10 mit ersten Längsabschnitt 10a und zweitem Längsabschnitt 10b auf, welches zur axialen Verstellung der Mine 6 mit dieser über ein Verbindungselement 12 wirkverbunden ist, sodass die Mine bei einer Bewegung des Betätigungselementes 10 senkrecht zu der Längsrichtung des Schaftes zwischen der Ruhestellung und der Aktivstellung axial in Längsrichtung des Schaftes verstellbar ist.

Der Unterschied gegenüber dem in den Fig. 1 bis 14 beschriebenen Stift besteht nunmehr in der Ausgestaltung des Führungselementes 14 bzw. 114 und des Verbindungselementes 12 bzw. 112. Das Führungselement 114 ist innerhalb des Schaftes 4 zwischen der Mine 6 und dem Verbindungselement 112 angeordnet, und axial in Längsrichtung L verstellbar, sodass das Verbindungselement 112 mittelbar über das Führungselement 114 mit der Mine 8 verbunden ist. Das Führungselement 114 weist eine Aufnahme 114a zur Aufnahme eines hinteren Endes der Mine 6 auf. Ein Teil einer Außenumfangsfläche 114b des Führungselementes 114 ist komplementär zu einer Innenumfangsfläche des Schaftes 4 bzw. des Schaftteils 4b ausgebildet, um ein problemloses Gleiten zu ermöglichen.

Das Verbindungselement 112 umfasst beispielhaft ein erstes Verbindungsglied 112a und ein zweites Verbindungselement 112b, die schwenkbar um eine Schwenkachse S miteinander verbunden sind. Das erste Verbindungsglied 112a umfasst zwei parallel zueinander angeordnete plattenförmige Elemente, die an zwei gegenüberliegenden Endabschnitten über jeweils einen Steg 120 verbunden sind. Das das erste Verbindungsglied 112a mit dem zweiten Verbindungsglied 112b verbindende Gelenk 122 ist wiederum durch einen dieser Stege 120 und eine Ausnehmung 124 in dem zweiten Verbindungsglied 112b gebildet.

Das Verbindungselement 112, gemäß dem Ausführungsbeispiel das erste Verbindungsglied 112a ist in einem mittleren Abschnitt 126a drehbar um eine Drehachse D an dem Schaft 4, genauer gesagt an dem Innenteil des Schaftes 4, nämlich dem Schaftteil 4b gelagert. Hierzu weisen die plattenförmigen Elemente des ersten Verbindungsgliedes 112a jeweils eine Ausnehmung 134 auf, durch welche ein Verbindungselement 130, vorliegend ein zylinderförmiger Stift hindurchgesteckt ist, welcher wiederum in einer Ausnehmung 132 des Schaftes 4 bzw. des zweiten Schaftteils 4b gelagert ist. Ein erster Endabschnitt 126b des Verbindungselementes 112 bzw. des ersten Verbindungsgliedes 112a ist an dem Betätigungselement 10, nämlich an dessen zweiten Längsabschnitt 10b, ein zweiter Endabschnitt 128a des Verbindungselementes 12 bzw. des zweiten Verbindungsgliedes 112b ist an dem Führungselement 14 befestigt, also mittelbar an der Mine 6 gelagert. Die einander zugewandten Endabschnitte 126c, 128b des ersten Verbindungsgliedes 112a und des zweiten Verbindungsgliedes 112b sind über das Gelenk 122 schwenkbar verbunden.

Zur Führung des Verbindungselementes 112 weist der Stift 2 Führungsmittel 136 gemäß einer alternativen Variante auf. Das Führungsmittel 136 umfasst gemäß dem vorliegenden Ausführungsbeispiel ein Verbindungselement 140 (gestrichelt dargestellt), beispielhaft ebenfalls ein zylinderförmiger Stift, welches innerhalb des Führungselementes 114 gelagert bzw. daran befestigt ist.

Anstelle der Durchgangsbohrung ist in diesem Fall an dem zweiten Endabschnitt 128a des Verbindungselementes 112 bzw. des Verbindungsgliedes 112b eine Ausnehmung 142 vorgesehen, die das innerhalb des Führungselementes 114 fixierte Verbindungselement 140 derart umgreift, dass das Verbindungselement 112 während einer Bewegung in Axialrichtung innerhalb des Führungselementes 114 gehalten wird.

In den Fig. 16 (Ruhestellung) und 17 (Aktivstellung) ist ein Ausschnitt eines hinteren Endabschnittes eines Stiftes 2 (nicht explizit dargestellt) gezeigt, bei dem das Verbindungselement 212 lediglich ein erstes, also ein einziges Verbindungsglied umfasst, sodass das Verbindungselement 212 einteilig ausgebildet ist. Sofern die Mine keine große Strecke zurücklegen muss, also keine so große Übersetzung benötigt wird, bietet eine solche Ausgestaltung den Vorteil, dass Material eingespart werden kann.

Das Verbindungselement 212 ist an dem Schaft 4 drehbar um eine Drehachse D gelagert. Mit einem ersten Endabschnitt 226b ist das Verbindungselement 212 in einer Ausnehmung 62, die sich von einer vorderen Stirnseite 64 des Betätigungselementes 10 in dieses hineinerstreckt gelagert. Ein vorderer Endabschnitt 226c des Verbindungselementes 212 ist an dem Führungselement 14 gelagert und somit mittelbar mit der Mine 6 verbunden. In der Aktivstellung erstreckt sich das Verbindungselement 212 im Wesentlichen in Längsrichtung L des Schaftes 4, d.h. der vordere Endabschnitt 226b und der hintere Endabschnitt 226c sind in Längsrichtung hintereinander angeordnet. Das Verbindungselement 212 ist durch die Betätigung des Betätigungselementes 10 so weit um die Drehachse gedreht, dass eine das Führungselement 14 gegen den vorderen Endabschnitt 226c des Verbindungselementes 212 drückende Rückstellkraft des Rückstellelementes nicht ausreicht, um ein Zurückdrehen des Verbindungselementes 212 zu bewirken. Dadurch ist die Mine 6 in der Aktivstellung verriegelt. Erst eine Bewegung des Betätigungselementes von der Aktivstellung in die Ruhestellung bewirkt eine Drehung des Verbindungselementes 212 und somit ein Lösen der Verriegelung. In der Ruhestellung liegt das Verbindungselement 212 flächig an einer hinteren Stirnseite 214 des Führungselementes 214 an und erstreckt sich im Wesentlichen quer zur Längsrichtung L des Schaftes 4, d.h. der vordere Endabschnitt 226b und der hintere Endabschnitt 226c sind in Querrichtung nebeneinander angeordnet.

Weitere Komponenten des Stiftes 2 des Ausführungsbeispiels gemäß Fig. 16 und 17 entsprechen denen des Ausführungsbeispiels mit einem zwei Verbindungsglieder 12a, 12b aufweisenden Verbindungselement 12, sodass diese mit denselben Bezugszeichen versehen sind und hierzu auf obige Ausführungen verwiesen wird.

### Bezugszeichen

| | | | |
|---|---|---|---|
| 2 | Stift | 24, 124 | Ausnehmung |
| | | 26a, 126a | mittlerer Abschnitt des ersten Verbindungsgliedes |
| 4 | Schaft | 26b, 126b | erster Endabschnitt des ersten Verbindungsgliedes |
| 4a | erstes Schaftteil | | |
| 4b | zweites Schaftteil | 26c, 126c | zweiter Endabschnitt des ersten Verbindungsgliedes |
| 4c | drittes Schaftteil | | |
| 6 | Mine | | |
| 6a | Reservoir | 28a, 128a | zweiter Endabschnitt des zweiten Verbindungsgliedes |
| 6b | Schreibkugel | | |
| 6c | Schreibspitze | | |
| 8a,b | Haltelemente | 28b, 128b | erster Endabschnitt des zweiten Verbindungsgliedes |
| 10 | Betätigungselement | | |
| 10a | erster Längsabschnitt des Betätigungselementes | 30, 130 | Verbindungselement |
| | | 32, 132 | Ausnehmung |
| 10b | zweiter Längsabschnitt des Betätigungselementes | 34, 134 | Durchgangsbohrung |
| | | 36, 136 | Führungsmittel |
| 12, 112, 212 | Verbindungselement | 38 | Ausnehmung |
| 12a, 112a | erstes Verbindungsglied | 40, 140 | Verbindungselement |
| | | 42 | Durchgangsbohrung |
| 12b, 112b | zweites Verbindungsglied | 44 | Durchgangsbohrung |
| | | 46 | Führungsmittel |
| 14, 114 | Führungselement | 48 | Innenumfangsfläche des Schaftes |
| 14a,114a | Aufnahme des Führungselementes | | |
| | | 49 | freies Ende des Betätigungselementes |
| 14b, 114b | Außenumfangsfläche des Führungselementes | | |
| | | 50 | Vorsprung |
| 16 | Feder | 52 | Seitenfläche des Betätigungselementes |
| 16a | erstes Ende der Feder | | |
| 16b | zweites Ende der Feder | 54 | Aufnahme |
| 18 | vordere Stirnseite der Mine | 56 | Vorsprung |
| 20, 120 | Steg | 58 | Endabschnitt des Betätigungselementes |
| 22, 122 | Gelenk | | |
| 60a | erste Seitenfläche des Schaftes 4 | 226c | zweiter Endabschnitt des Verbindungselementes 212 |
| 60b | zweite Seitenfläche des Schaftes 4 | | |
| | | L | Längsrichtung des Schaftes |
| 62 | Ausnehmung | S | Schwenkachse |
| 64 | vordere Stirnseite des Betätigungselementes | D | Drehachse |
| | | B | Bewegungsrichtung des Betätigungselementes |
| 66 | mittlerer Abschnitt des Betätigungselementes | | |
| | | F | Fixpunkt |
| 68 | Ausnehmung | C | Überstand der Mine |
| | | B₁ | Breite freies Ende des Betätigungselementes |
| 214 | hintere Stirnseite des Führungselementes | | |
| | | B₂ | Breite des mittleren Abschnittes des Betätigungselementes |
| 226a | mittlerer Abschnitt des Verbindungselementes 212 | | |
| 226b | erster Endabschnitt des Verbindungselementes 212 | | |

## Patentansprüche

1. Stift (2) für Schreib- und/oder Malzwecke, mit einem Schaft (4) und mit einer Mine (6), welche innerhalb des Schaftes (4) angeordnet und zwischen einer Aktivstellung und einer Ruhestellung axial in Längsrichtung (L) des Schaftes (4) verstellbar ist, wobei die Mine (6) in der Ruhestellung vollständig innerhalb des Schaftes (4) angeordnet ist und in der Aktivstellung mit einem überstand (C) aus einem vorderen Ende des Schaftes (4) vorsteht, und mit einem senkrecht zu der Längsrichtung (L) des Schaftes (4) zwischen einer Aktivstellung und einer Ruhestellung bewegbarem Betätigungselement (10), welches mit der Mine (6) über ein Verbindungselement (12, 112, 212) derart wirkverbunden ist, dass die Mine (6) bei einer Bewegung des Betätigungselementes (10) senkrecht zu der Längsrichtung (L) des Schaftes (4) zwischen der Ruhestellung und der Aktivstellung axial in Längsrichtung (L) des Schaftes (4) verstellbar ist, wobei das Verbindungselement (12, 112, 212) in einem mittleren Abschnitt (26a) drehbar an dem Schaft (4), ein erster Endabschnitt (26b, 226b) des Verbindungselementes (12, 112, 212) an dem Betätigungselement (10) und ein zweiter Endabschnitt (28a, 26c, 226c) des Verbindungselementes (12, 112, 212) mittelbar oder unmittelbar an der Mine (6) gelagert ist und wobei das Verbindungselement (12, 112, 212) zumindest zwei Verbindungsglieder (12a, 12b, 112a, 112b) umfasst, welche jeweils gelenkig miteinander verbunden sind.

2. Stift (2) nach Anspruch 1, **dadurch gekennzeichnet, dass** das Betätigungselement (10) in der Ruhestellung zumindest teilweise aus einer ersten Seitenfläche (60a) des Schaftes (4) und in der Aktivstellung zumindest teilweise aus einer zweiten, der ersten gegenüberliegenden Seitenfläche (60b) des Schaftes (4) vorsteht.

3. Stift (2) nach einem der vorhergehenden Ansprüche, **dadurch gekennzeichnet, dass** das Betätigungselement (10) einen sich in Längsrichtung (L) des Schaftes (4) erstreckenden ersten Längsabschnitt (10a) und einen sich senkrecht zu der Längsrichtung (L) erstreckenden zweiten, zumindest teilweise innerhalb des Schaftes (4) angeordneten Längsabschnitt (10b) aufweist, wobei zumindest der erste Längsabschnitt (10a in der Ruhestellung aus der ersten Seitenfläche (60a) des Schaftes (4) und der zweite Längsabschnitt (10b) in der Aktivstellung mit einem freien Ende (49) zumindest teilweise aus der zweiten, der ersten gegenüberliegenden Seitenfläche (60b) des Schaftes (4) vorsteht.

4. Stift (2) nach Anspruch 3, **dadurch gekennzeichnet, dass** das freie Ende (49) des zweiten Längsabschnittes (10b) des Betätigungselementes (10) eine geringere Breite (B1) aufweist als ein sich daran anschließender mittlerer Abschnitt (66) des zweiten Längsabschnittes (10b), wobei das freie Ende (49) zumindest teilweise in einer Ausnehmung (68) des Schaftes (4) angeordnet ist.

5. Stift (2) nach einem der vorhergehenden Ansprüche, **dadurch gekennzeichnet, dass** das Betätigungselement (10) zumindest eine Anschlagfläche aufweist, welche in der Aktivstellung und/oder Ruhestellung mit einer Innenumfangsfläche des Schaftes (4) zusammenwirkt.

6. Stift (2) nach einem der vorhergehenden Ansprüche, **dadurch gekennzeichnet, dass** das Betätigungselement (10), insbesondere der zweite Längsabschnitt (10b) des Betätigungselementes (10) eine Ausnehmung (62) aufweist, in welcher der erste Endabschnitt (26b) des Verbindungselementes (12, 12a, 112a, 212) gelagert ist.

7. Stift (2) nach Anspruch 6, **dadurch gekennzeichnet, dass** sich die Ausnehmung (62) von einer vorderen Stirnseite (64) des Betätigungselementes (10), insbesondere von einer vorderen Stirnseite (64) des zweiten Längsabschnittes (10b) des Betätigungselementes (10) ausgehend in Längsrichtung (L) des Schaftes (4) zumindest teilweise in das Betätigungselement (10) hinein erstreckt, und der erste Endabschnitt (26b) des Verbindungselementes (12, 112, 212) beweglich in der Ausnehmung (62) gelagert ist.

8. Stift (2) nach einem der vorhergehenden Ansprüche, **dadurch gekennzeichnet, dass** die Mine (6) in der Aktivstellung und/oder in der Ruhestellung durch eine Verriegelungs- und/oder Rasteinrichtung fixierbar ist.

9. Stift (2) nach Anspruch 8, **dadurch gekennzeichnet, dass** die Verriegelungs-und/oder Rasteinrichtung durch ein ein erstes und ein zweites Verbindungsglied (12a, 12b, 112a, 112b) des Verbindungselementes (12, 112) verbindendes Gelenk (22) gebildet ist.

10. Stift (2) nach einem der vorhergehenden Ansprüche, **gekennzeichnet durch** ein innerhalb des Schaftes (4) zwischen der Mine (6) und dem Verbindungselement (12) angeordnetes und axial in Längsrichtung (L) verstellbares Führungselement (14) zur Führung der Mine (6), welches eine Aufnahme (14a) zur Aufnahme eines hinteren Endabschnittes der Mine (6) aufweist, wobei das Verbindungselement (12, 112, 212) oder ein Verbindungsglied (12a, 12b, 112a, 112b) an dem Führungselement (14) gelagert ist.

11. Stift (2) nach einem der vorhergehenden Ansprüche, **gekennzeichnet durch** zumindest ein Führungsmittel (36,136, 46) zur Führung des Verbindungselementes (12, 112, 212) und/oder des Betätigungselementes (10) in dem Schaft (4) während einer Bewegung des Betätigungselementes (10) und der Mine (6).

12. Stift (2) nach Anspruch 11, **dadurch gekennzeichnet, dass** ein Führungsmittel (46) zur Führung des Betätigungselementes (10) in dem Schaft (4) während einer Bewegung des Betätigungselementes (10) zumindest einen aus einer Innenumfangsfläche (48) des Schaftes (4) vorstehenden und sich senkrecht zu der Längsrichtung (L) des Schaftes (4) erstreckenden Vorsprung (56) umfasst, der mit zumindest einer an einer Seitenfläche (52) des Betätigungselementes (10), insbesondere an einer Seitenfläche (52) des zweiten Längsabschnittes (10b) gebildeten sich senkrecht zu der Längsrichtung (L) erstreckenden Aufnahme (54) im Sinne einer Gleitpaarung zusammenwirkt.

13. Stift (2) nach Anspruch 12, **dadurch gekennzeichnet, dass** die Aufnahme (54) von einem aus einer Seitenfläche (52) des Betätigungselementes (10), insbesondere des zweiten Längsabschnittes (10b) vorstehenden, sich senkrecht zu der Längsrichtung (L) von dem ersten Längsabschnitt (10a) ausgehend und zumindest teilweise entlang der Seitenfläche (52) erstreckenden Vorsprung (56) und einem mit einem Überstand über die Seitenfläche (52) hinausragenden Endabschnitt (58) des Betätigungselementes (10), insbesondere des zweiten Längsabschnittes (10b) gebildet wird.

## Claims

1. Pen (2) for writing and/or drawing purposes, having a shaft (4) and a core (6), which core is arranged within the shaft (4) and is axially adjustable in a longitudinal direction (L) of the shaft (4) between an active position and an inoperative position, the core (6) being arranged completely within the shaft (4) in the inoperative position and protruding with an overhang (C) from a front end of the shaft (4) in the active position; and having an actuating element (10) which is movable perpendicularly to the longitudinal direction (L) of the shaft (4) between an active position and an inoperative position and which is operatively connected to the core (6) via a connecting element (12, 112, 212) in such a way that, during a movement of the actuating element (10) perpendicularly to the longitudinal direction (L) of the shaft (4) between the inoperative position and the active position, the core (6) is axially adjustable in the longitudinal direction (L) of the shaft (4);
wherein
the connecting element (12, 112, 212) is rotatably mounted on the shaft (4) in a central portion (26a), a first end portion (26b, 226b) of the connecting element (12, 112, 212) is mounted on the actuating element (10), and a second end portion (28a, 26c, 226c) of the connecting element (12, 112, 212) is mounted directly or indirectly on the core (6), and the connecting element (12, 112, 212) comprises at least two connecting members (12a, 12b, 112a, 112b) which are each connected to one another in an articulated manner.

2. Pen (2) according to claim 1, **characterised in that**, in the inoperative position, the actuating element (10) protrudes at least partially from a first lateral surface (60a) of the shaft (4) and, in the active position, protrudes at least partially from a second lateral surface (60b) of the shaft (4) that is opposite to the first lateral surface.

3. Pen (2) according to one of the preceding claims, **characterised in that** the actuating element (10) has a first longitudinal portion (10a) which extends in the longitudinal direction (L) of the shaft (4) and a second longitudinal portion (10b) which extends perpendicularly to the longitudinal direction (L) and which is arranged at least partially within the shaft (4), wherein, in the inoperative position, at least the first longitudinal portion (10a) protrudes from the first lateral surface (60a) of the shaft (4) and, in the active position, the second longitudinal portion (10b) protrudes by way of a free end (49) at least partially from the second lateral surface (60b) of the shaft (4) that is opposite to the first lateral surface.

4. Pen (2) according to claim 3, **characterised in that** the free end (49) of the second longitudinal portion (10b) of the actuating element (10) has a smaller width (B1) than an adjoining central portion (66) of the second longitudinal portion (10b); wherein the free end (49) is at least partially arranged in a recess (68) of the shaft (4).

5. Pen (2) according to one of the preceding claims, **characterised in that** the actuating element (10) has at least one stop surface which interacts with an inner peripheral surface of the shaft (4) in the active position and/or inoperative position.

6. Pen (2) according to one of the preceding claims, **characterised in that** the actuating element (10), in particular the second longitudinal portion (10b) of the actuating element (10), has a recess (62) in which the first end portion (26b) of the connecting element (12, 12a, 112a, 212) is mounted.

7. Pen (2) according to claim 6, **characterised in that** the recess (62) extends at least partially into the actuating element (10) from a front end side (64) of the actuating element (10), in particular from a front end side (64) of the second longitudinal portion (10b) of the actuating element (10), in the longitudinal direction (L) of the shaft (4), and the first end portion (26b) of the connecting element (12, 112, 212) is movably mounted in the recess (62).

8. Pen (2) according to one of the preceding claims, **characterised in that** the core (6) can be fixed in the active position and/or in the inoperative position by a locking and/or latching device.

9. Pen (2) according to claim 8, **characterised in that** the locking and/or latching device is formed by a joint (22) which connects a first and a second connecting member (12a, 12b, 112a, 112b) of the connecting element (12, 112).

10. Pen (2) according to one of the preceding claims, **characterised by** a guide element (14) for guiding the core (6) which is arranged within the shaft (4) between the core (6) and the connecting element (12), is axially adjustable in the longitudinal direction (L) and which has a receptacle (14a) for receiving a rear end portion of the core (6), wherein the connecting element (12, 112, 212) or a connecting member (12a, 12b, 112a, 112b) is mounted on the guide element (14).

11. Pen (2) according to one of the preceding claims, **characterised by** at least one guide means (36, 136, 46) for guiding the connecting element (12, 112, 212) and/or the actuating element (10) in the shaft (4) during a movement of the actuating element (10) and of the core (6).

12. Pen (2) according to claim 11, **characterised in that** a guide means (46) for guiding the actuating element (10) in the shaft (4) during a movement of the actuating element (10) comprises at least one projection (56) which protrudes from an inner peripheral surface (48) of the shaft (4), extends perpendicularly to the longitudinal direction (L) of the shaft (4) and interacts in the sense of a sliding pair with at least one receptacle (54) which is formed on a lateral surface (52) of the actuating element (10), in particular on a lateral surface (52) of the second longitudinal portion (10b), and which extends perpendicularly to the longitudinal direction (L).

13. Pen (2) according to claim 12, **characterised in that** the receptacle (54) is formed by a projection (56) which protrudes from a lateral surface (52) of the actuating element (10), in particular of the second longitudinal portion (10b), and extends perpendicularly to the longitudinal direction (L) from the first longitudinal portion (10a) and at least partially along the lateral surface (52), and by an end portion (58) of the actuating element (10), in particular of the second longitudinal portion (10b), which projects with an overhang beyond the lateral surface (52).

## Revendications

1. Crayon (2) à des fins d'écriture et/ou de dessin, comprenant un fût (4) et comprenant une mine (6), qui est disposée à l'intérieur du fût (4) et qui peut être déplacée axialement dans la direction (L) longitudinale du fût (4) entre une position active et une position de repos, dans lequel la mine (6) est dans la position de repos disposée complètement à l'intérieur du fût (4) et dans la position active fait saillie par un dépassement (C) d'une extrémité avant du fût (4), et comprenant un élément (10) d'actionnement mobile perpendiculairement à la direction (L) longitudinale du fût (4) entre une position active et une position de repos, qui coopère avec la mine (6) par un élément (12, 112, 212) de liaison de manière à pouvoir, lors d'un déplacement de l'élément (10) d'actionnement perpendiculairement à la direction (L) longitudinale du fût (4), être déplacé axialement dans la direction (L) longitudinale du fût (4) entre la position de repos et la position active, dans lequel l'élément (12, 112, 212) de liaison est dans une partie (26a) médiane monté tournant sur le fût (4), une première partie (26b, 226b) d'extrémité de l'élément (12, 112, 212) de liaison est montée sur l'élément (10) d'actionnement et une deuxième partie (28a, 26c, 226c) d'extrémité de l'élément (12, 112, 212) de liaison est montée directement ou indirectement sur la mine (6) et l'élément (12, 112, 212) de liaison comprend au moins deux organes (12a, 12b, 112a, 112b) de liaison, qui sont reliés les uns aux autres respectivement à articulation.

2. Crayon (2) suivant la revendication 1, **caractérisé en ce que** l'élément (10) d'actionnement est dans la position de repos au moins en partie en saillie d'une première surface (60a) latérale du fût (4) et dans la position active au moins en partie en saillie d'une deuxième surface (60b) latérale, opposée à la première, du fût (4).

3. Crayon (2) suivant l'une des revendications précédentes, **caractérisé en ce que** l'élément (10) d'actionnement a une première partie (10a) longitudinale s'étendant dans la direction (L) longitudinale du fût (4) et une deuxième partie (10b) longitudinale disposée au moins en partie à l'intérieur du fût (4) et s'étendant perpendiculairement à la direction (L) longitudinale, dans lequel au moins la première partie (10a) longitudinale est dans la position de repos en saillie de la première surface (60a) latérale du fût (4) et la deuxième partie (10b) longitudinale est dans la position active en saillie par une extrémité (49) libre au moins en partie de la deuxième surface (60b) latérale, opposée à la première, du fût (4).

4. Crayon (2) suivant la revendication 3, **caractérisé en ce que** l'extrémité (49) libre de la deuxième partie (10b) longitudinale de l'élément (10) d'actionnement a une largeur (B1) plus petite qu'une partie (66) médiane s'y raccordant de la deuxième partie (10b) longitudinale, l'extrémité (49) libre étant disposée au moins en partie dans un évidement (68) du fût (4).

5. Crayon (2) suivant l'une des revendications précédentes, **caractérisé en ce que** l'élément (10) d'actionnement a au moins une surface de butée, qui dans la position active et/ou dans la position de repos coopère avec une surface intérieure de pourtour du fût (4).

6. Crayon (2) suivant l'une des revendications précédentes, **caractérisé en ce que** l'élément (10) d'actionnement, notamment la deuxième partie (10b) longitudinale de l'élément (10) d'actionnement, a un évidement (62), dans lequel la première partie (26b) d'extrémité de l'élément (12, 12a, 112a, 212) de liaison est montée.

7. Crayon (2) suivant la revendication 6, **caractérisé en ce que** l'évidement (62) s'étend à partir d'un côté (64) frontal avant de l'élément (10) d'actionnement, notamment d'un côté (64) frontal avant de la deuxième partie (10b) longitudinale de l'élément (10) d'actionnement, dans la direction (L) longitudinale du fût (4) au moins en partie dans l'élément (10) d'actionnement et la première partie (26b) d'extrémité de l'élément (12, 112, 212) de liaison est montée mobile dans l'évidement (62).

8. Crayon (2) suivant l'une des revendications précédentes, **caractérisé en ce que** la mine (6) peut dans la position active et/ou dans la position de repos être immobilisée par un dispositif de verrouillage et/ou d'encliquetage.

9. Crayon (2) suivant la revendication 8, **caractérisé en ce que** le dispositif de verrouillage et/ou d'encliquetage est formé d'une articulation (22) reliant un premier et un deuxième organe (12a, 12b, 112a, 112b) de liaison de l'élément (12, 112) de liaison.

10. Crayon (2) suivant l'une des revendications précédentes, **caractérisé par**, pour le guidage de la mine (6) un élément (14) de guidage disposé à l'intérieur du fût (4) entre la mine (6) et l'élément (12) de liaison, déplaçable axialement dans la direction (L) longitudinale et ayant un logement (14a) de réception d'une partie d'extrémité arrière de la mine (6), l'élément (12, 112, 212) de liaison ou un organe (12a, 12b, 112a, 112b) de liaison étant monté sur l'élément (14) de guidage.

11. Crayon (2) suivant l'une des revendications précédentes, **caractérisé par** au moins un moyen (36, 136, 46) de guidage pour le guidage de l'élément (12, 112, 212) de liaison et/ou de l'élément (10) d'actionnement dans le fût (4) pendant un déplacement de l'élément (10) d'actionnement et de la mine (6).

12. Crayon (2) suivant la revendication 11, **caractérisé en ce qu'**un moyen (46) de guidage, pour le guidage de l'élément (10) d'actionnement dans le fût (4) pendant un déplacement de l'élément (10) d'actionnement, comprend au moins une saillie (56) en saillie d'une surface (48) intérieure de pourtour du fût (4) et s'étendant perpendiculairement à la direction (L) longitudinale du fût (4), saillie qui coopère au sens d'un appariement de glissement avec au moins un logement (54) s'étendant perpendiculairement à la direction (L) longitudinale et formé sur une surface (52) latérale de l'élément (10) d'actionnement, notamment sur une surface (52) latérale de la deuxième partie (10b) longitudinale.

13. Crayon (2) suivant la revendication 12, **caractérisé en ce que** le logement (54) est formé par une saillie (56), qui fait saillie d'une surface (52) latérale de l'élément (10) d'actionnement, notamment de la deuxième partie (10b) longitudinale, et qui part de la première partie (10a) longitudinale perpendiculairement à la direction (L) longitudinale et qui s'étend au moins en partie le long de la surface (52) latérale, et par une partie (58) d'extrémité, en saillie par un porte-à-faux de la surface (52) latérale, de l'élément (10) d'actionnement, notamment de la deuxième partie (10b) longitudinale.
